# FASCICULE DE BREVET EUROPEEN

(11) **EP 0 508 500 B1**
(45) Date de publication et mention de la délivrance du brevet: **28.08.1996**
(21) Numéro de dépôt: 92200289.4
(22) Date de dépôt: 03.02.1992
(51) Int. Cl.: G07F 17/32

(54) **Attraction pour foire ou jeu d'adresse à exploiter dans un parc d'attractions**
Attraktion für einen Jahrmarkt oder Geschicklichkeitsspiel zum Betreiben in einem Freizeitpark
Funfair attraction or game of skill to be exploited at an amusement arcade

(30) Priorité: 08.04.1991 BE 9100321
(43) Date de publication de la demande: 14.10.1992
(73) Titulaire: Baetens, Willy, B-9290 Berlare (BE)
(72) Inventeur: Baetens, Willy, B-9290 Berlare (BE)
(74) Mandataire: Pieraerts, Jacques

(56) Documents cités:
- FR-A- 1 247 619
- US-A- 1 572 090
- US-A- 4 976 440

## Description

La présente invention concerne une attraction pour foire.

Des jeux d'adresse délivrant des objets quelconques à partir d'un espace clos lorsque le joueur utilise des pièces de monnaie ou des jetons sont connus.

Dans le document US 1,572,090 est décrit un jeu qui permet au joueur de diriger la chute d'un objet de telle manière que l'habilité du joueur est déterminante.

Dans un autre document US 4,976,440 est décrit un jeu considéré comme jeu d'adresse nécessitant une certaine dextérité du joueur.

Le but de cette invention est une attraction pour foire ou un jeu d'adresse à exploiter dans un parc d'attractions. Plus particulièrement, le jeu suivant l'invention a pour objet de tester l'habileté des joueurs.

Pour réaliser ceci conformément à l'invention l'attraction pour foire comporte:
a) un espace clos;
b) dans cet espace, deux tubes disposés verticalement, à savoir un tube supérieur et un tube inférieur, qui se déplacent l'un par rapport à l'autre de telle façon qu'à un certain moment ils se trouvent dans le prolongement l'un de l'autre;
c) un contact électrique à l'extrémité inférieure du tube inférieur agencé pour brancher un circuit électrique à l'aide d'une pièce de monnaie qui atterrit à partir d'un organe d'introduction de monnaie et du tube supérieur dans le tube inférieur;
d) une roue de distribution qui est mise en mouvement lorsque ledit circuit électrique est branché et qui est agencée pour remettre un objet via une porte de l'espace susdit.

Dans une possible forme de réalisation, l'attraction pour foire comporte
a) un espace clos dans lequel se trouve un tube fixe vertical avec au-dessus dudit tube un organe d'introduction de monnaie;
b) un tube mobile vertical agencé pour se déplacer, suivant un trajet au cours duquel le tube fixe et le tube mobile qui se trouve dans ledit espace clos, viennent, à un certain moment se placer dans le prolongement l'un de l'autre;
c) un contact électrique à l'extrémité inférieure du tube mobile, agencé pour brancher un circuit électrique par l'intermédiaire d'une pièce de monnaie tombée à partir de l'organe d'introduction de monnaie, à travers le tube fixe et le tube mobile;
d) une roue de distribution qui est mise en mouvement lorsque ledit circuit électrique est branché et qui est agencée pour remettre un objet via une porte de l'espace clos susdit.

Dans une forme de réalisation de l'invention appliquée préférentiellement le tube mobile susdit est relié au bras d'un petit animal.

Toujours suivant l'invention, l'objet qui est remis via la porte de l'espace susdit est un animal en peluche.

D'autres détails et particularités de l'invention apparaîtront de la description donnée ci-dessous d'une attraction pour foire suivant l'invention. Cette description est uniquement donnée à titre d'exemple et ne limite pas l'invention. Les références se rapportent aux figures jointes.

La figure 1 est une vue de face sur une possible forme de réalisation d'une attraction pour foire suivant l'invention.

La figure 2 est une vue en coupe suivant la ligne II-II de la figure 1.

L'attraction pour foire suivant la figure 1 dans laquelle se trouvent dans l'espace clos 1 (figure 2) deux tubes fixes verticaux 2. L'attraction pour foire ne pourrait contenir qu'un seul tube fixe, mais il est également clair qu'un nombre supérieur à deux tubes fixes et des composants qui coopèrent avec ceux-ci dans l'espace 1 clos peuvent également être disposés.

Au-dessus de chacun des tubes 2 fixes se trouve un organe 3 d'introduction de monnaie. Sous chacun des tubes 2 fixes, un tube 4 mobile peut se déplacer, de telle façon que durant le mouvement du tube 4 mobile par rapport au tube 2 fixe, les deux tubes se trouveront à un certain moment dans le prolongement l'un de l'autre ou suivant leur axe commun.

A l'extrémité inférieure du tube 4 mobile, un circuit électrique peut être branché lors de l'introduction d'une pièce de monnaie. Ceci est réalisé en faisant appel à des mécanismes connus. Le branchement du circuit électrique met en mouvement une roue 5 de distribution correspondante.

Sur chaque roue 5 des objets sont placés entre les cloisons 6. Dans l'exemple décrit ici, il s'agit d'animaux en peluche qui sont également repris à la figure 1 et qui portent la référence 7.

Il est donc clair que le circuit électrique à l'extrémité inférieure du tube mobile 4 ne peut être branché que lorsqu'une pièce de monnaie atterrit dans le tube 4 mobile. Ceci demande évidemment une certaine habileté de la part du joueur. Des pièces de monnaie qui, à partir du tube 2 fixe, n'atterrissent pas dans le tube 4 mobile, tombent dans un filet 8 et peuvent être considérées comme perdues pour le joueur. Les petits animaux en peluche 7 sont à tour de rôle, lors de la rotation pas à pas de la roue 5 de distribution, poussés vers une ouverture 9 qui est en liaison avec une porte 10 située sur la face frontale de la partie inférieure du châssis de l'attraction pour foire.

Tous les objets à éjecter par l'intermédiaire de la roue 5 de distribution, en l'occurence des petits animaux en peluche, sont déplacés pas à pas par les cloisons 6 qui sont déplacées à l'intérieur d'une enveloppe 11 cylindrique lors du branchement du circuit électrique susdit.

Dans l'attraction pour foire décrite à titre d'exemple, le tube 4 est relié au bras d'un petit animal 12 qui exécute un mouvement de va-et-vient de gauche à droite. Le tube 4 se déplace donc suivant un trajet en forme d'arc et vient, comme dit au préalable, à un certain moment, se placer juste dans l'axe du tube 2 fixe. Pour un jet de monnaie bien calculé et exécuté à temps, la pièce de monnaie atterrit dans le tube mobile 4.

Il sera clair que le tube 4 mobile peut également se déplacer suivant un autre trajet et qu'il ne doit pas nécessairement faire partie d'un petit animal, comme dans le présent cas un singe.

Il doit aussi être souligné avec insistance que dans l'exemple de réalisation qui est décrit ici, le tube supérieur est le tube fixe 2 et le tube inférieur est le tube mobile 4, mais que la demande de brevet est également clairement axée sur une variante suivant laquelle le tube supérieur est mobile et le tube inférieur serait fixe.

## Revendications

1. Attraction pour foire comportant:
a) un espace (1) clos;
b) dans cet espace, deux tubes disposés verticalement, à savoir un tube supérieur et un tube inférieur, qui se déplacent l'un par rapport à l'autre de telle façon qu'à un certain moment ils se trouvent dans le prolongement l'un de l'autre;
c) un contact électrique à l'extrémité inférieure du tube inférieur agencé pour brancher un circuit électrique à l'aide d'une pièce de monnaie qui atterrit à partir d'un organe d'introduction de monnaie et du tube supérieur dans le tube inférieur;
d) une roue (5) de distribution qui est mise en mouvement lorsque ledit circuit électrique est branché et qui est agencée pour remettre un objet via une porte (10) de l'espace susdit.

2. Attraction de foire comportant:
a) un espace (1) clos dans lequel se trouve un tube (2) fixe vertical avec au-dessus dudit tube un organe (3) d'introduction de monnaie;
b) un tube (4) mobile vertical agencé pour se déplacer, suivant un trajet au cours duquel le tube (2) fixe et le tube mobile qui se trouve dans ledit espace clos, viennent, à un certain moment se placer dans le prolongement l'un de l'autre;
c) un contact électrique à l'extrémité inférieure du tube (4) mobile, agencé pour brancher un circuit électrique par l'intermédiaire d'une pièce de monnaie tombée à partir de l'organe (3) d'introduction de monnaie, à travers le tube fixe et le tube mobile
d) une roue de distribution qui est mise en mouvement lorsque ledit circuit électrique est branché et qui est agencée pour remettre un objet via une porte (10) de l'espace clos susdit.

3. Attraction de foire suivant l'une des revendications 1 ou 2, caractérisée en ce que le tube (4) mobile susdit est relié au bras d'un petit animal (7).

4. Attraction de foire suivant l'une des revendications 1 - 3, caractérisée en ce que l'objet qui est remis via la porte (10) de l'espace (1) susdit est un animal en peluche (7).

## Patentansprüche

1. Jahrmarktsattraktion mit
a) einem umschlossenen Raum (1);
b) zwei in diesem Raum vertikal angeordneten Rohren, nämlich einem oberen Rohr und einem unteren Rohr, die sich so in bezug aufeinander bewegen, daß sich zu einem bestimmten Zeitpunkt das eine in der Verlängerung des anderen befindet;
c) einem elektrischen Kontakt am unteren Ende des unteren Rohrs, der so ausgebildet ist, daß er einen elektrischen Schaltkreis mittels eines Geldstücks überbrückt, das aus einem Geldeinführungselement und dem oberen Rohr in das untere Rohr eintritt;
d) einem Verteilrad (5), das in Gang gesetzt wird, wenn die genannte elektrische Schaltung überbrückt ist, und das so ausgebildet ist, daß es über eine Öffnung (10) des genannten Raums einen Gegenstand ausgibt.

2. Jahrmarksattraktion mit:
a) einem umschlossenen Raum (1), in dem sich ein feststehendes, vertikales Rohr (2) befindet, mit einem Geldeinführungselement (3) unter diesem Rohr;
b) einem beweglichen, vertikalen Rohr (4), das so ausgebildet ist, daß es sich entlang einer Bahn bewegt, im Verlauf derselben das feststehende Rohr (2) und das bewegliche Rohr, die sich im genannten umschlossenen Raum befinden, zu einem bestimmen Zeitpunkt so positioniert sind, daß das eine in der Verlängerung des anderen verläuft;
c) einem elektrischen Kontakt am unteren Ende des beweglichen Rohrs (4), der so ausgebildet ist, daß er mittels eines Geldstücks, das durch das Geldeinführungselement (3) durch das feststehende Rohr und das bewegliche Rohr herunterfiel, überbrückt wird;
d) einem Verteilrad, das in Gang gesetzt wird, wenn die genannte elektrische Schaltung überbrückt ist, und das so ausgebildet ist, daß es über eine Öffnung (10) des genannten umschlossenen Raums einen Gegenstand ausgibt.

3. Jahrmarktsattraktion nach einem der Ansprüche 1 oder 2, **dadurch gekennzeichnet,** daß das obengenannte bewegliche Rohr (4) mit dem Arm eines kleinen Tiers (7) verbunden ist.

4. Jahrmarktsattraktion nach einem der Ansprüche 1 bis 3, **dadurch gekennzeichnet,** daß der über die Öffnung (10) des obengenannten Raums (1) ausgegebene Gegenstand ein Stofftier ist.

## Claims

1. A fairground attraction comprising:
a) a closed space (1);
b) two tubes arranged vertically in this space, namely an upper tube and a lower tube, which move in relation to one another in such a way that at a certain moment one finds itself aligned with the other;
c) an electrical contact at the lower end of the lower tube arranged so as to connect an electrical circuit with the assistance of a coin which falls down from a coin introduction device and from the upper tube into the lower tube;
d) a distribution wheel (5) which is started when the said electrical circuit is connected and which is arranged so as to deliver an object via a door (10) of the aforementioned space.

2. A fairground attraction comprising:
a) a closed space (1) in which there is a fixed vertical tube (2) with a coin introduction device (3) above the said tube;
b) a moveable vertical tube (4) arranged so as to move along a trajectory during the course of which the fixed tube (2) and the moveable tube which is in the said closed space, come, at a certain moment, to place themselves one into the prolongation of the other;
c) an electrical contact at the lower end of the moveable tube (4), arranged so as to connect an electrical circuit by means of a coin fallen from the coin introduction device (3) through the fixed tube and the moveable tube;
d) a distribution wheel which is set in movement when the said electrical circuit is connected and which is arranged in order to deliver an object via a door (10) of the aforementioned closed space.

3. A fairground attraction in accordance with one of claims 1 or 2 characterised in that the aforementioned moveable tube (4) is connected to the arm of a small animal (7).

4. A fairground attraction in accordance with one of claims 1 to 3 characterised in that the object which is delivered via the door (10) of the aforementioned space is a fluffy animal (7).
